# FASCICULE DE BREVET EUROPEEN

(11) **EP 0 734 639 B1**
(45) Date de publication et mention de la délivrance du brevet: **03.09.1997**
(21) Numéro de dépôt: 95901493.7
(22) Date de dépôt: 15.11.1994
(51) Int. Cl.: H05B 6/06

(54) **GENERATEUR DE COURANT ONDULE A SELF SATURABLE**
WECHSELSTROMERZEUGER MIT SÄTTIGBARER REAKTANZ
RIPPLE CURRENT GENERATOR WITH A SATURABLE SELF-INDUCTING COIL

(30) Priorité: 15.11.1993 FR 9313587
(43) Date de publication de la demande: 02.10.1996
(73) Titulaire: MOULINEX S.A., F-93170 Bagnolet (FR)
(72) Inventeur: MALNOE, Michel, Auguste, F-14670 Saint-Samson (FR)
(74) Mandataire: Busquets, Jean-Pierre
(86) Numéro de dépôt international: FR9401334
(87) Numéro de publication internationale: WO9514364

(56) Documents cités:
- EP-A- 0 054 445
- EP-A- 0 269 414
- FR-A- 2 305 089
- FR-A- 2 369 736
- GB-A- 2 085 243
- US-A- 3 742 173

## Description

La présente invention concerne un générateur de courant ondulé, destiné à être utilisé dans un appareil de chauffage par induction. Les générateurs de ce type sont connus et celui décrit dans la présente demande comporte un circuit oscillant constitué d'une self d'injection de courant, d'un condensateur, d'une bobine de chauffage par induction et d'un interrupteur de puissance commandé à haute fréquence.

Le principe du chauffage par induction est connu et consiste à appliquer un courant qui varie à une fréquence relativement élevée jusqu'à quelques dizaines de kilohertz à une bobine qui sert d'inducteur et qui est placée à proximité d'un corps d'objet conducteur de l'électricité de telle sorte que des courants de FOUCAULT s'y développent et y engendrent une quantité de chaleur importante par effet joule. Les dispositifs existants, mettant en oeuvre ce principe de chauffage, présentent l'inconvénient d'être sensibles au couplage, c'est-à-dire que la puissance de chauffage transmise varie lorsque la dimension de l'objet à chauffer varie. Plus particulièrement, il est connu que lorsque de tels générateurs sont utilisés dans des plaques à induction destinées à chauffer des aliments contenus dans un récipient, la puissance maximale de chauffage transmise au récipient contenant les aliments à chauffer est d'autant plus faible que le diamètre du fond de ce récipient est petit.

Pour remédier à cet inconvénient, plusieurs solutions ont été mises en oeuvre parmi lesquelles certaines utilisent la variation de l'inductance du circuit oscillant afin de moduler la puissance transmise. D'autres techniques utilisent des procédés mécaniques consistant à faire varier l'intervalle d'espacement entre l'inducteur et une plaque-support située à proximité de l'inducteur et sur laquelle est posé le récipient, ce qui conduit à une variation de l'entrefer contenant ladite plaque-support et par conséquent à une variation du flux magnétique à travers cet entrefer. D'autres solutions connues consistent à faire varier la fréquence de sortie d'un onduleur à semi-conducteur alimentant la bobine de chauffage par induction. On connaît également des solutions consistant à régler la tension d'alimentation continue de l'onduleur en utilisant un redresseur à commande de phase dans le circuit redresseur. Une autre solution utilisée consiste à faire varier par bonds les paramètres de capacité et d'inductance du circuit de commutation.

Toutes ces solutions, bien qu'elles permettent une modulation de la puissance de chauffage, ne permettent pas cependant d'éviter l'influence de la taille du corps à chauffer sur la puissance transmise par l'inducteur à ce corps. En effet, comme nous l'avons signalé précédemment dans le cas du chauffage d'aliments contenu dans un récipient de cuisine, cette influence se manifeste par une baisse de la puissance absorbée lorsque la surface du récipient à chauffer dans laquelle se développe les courants de FOUCAULT diminue. Ceci constitue un inconvénient pour l'utilisateur qui souhaite disposer de fortes puissances sur des récipients de petites tailles.

Le document FR-A-2 305 089 décrit un générateur de courant ondulé possédant une self d'injection saturable.

Le but de l'invention est de réaliser un dispositif qui permet d'induire une puissance qui ne dépend pas des dimensions du corps à chauffer et qui permet d'obtenir une puissance de chauffage élevée même pour des récipients de cuisine de faible dimension.

Selon l'invention, le générateur décrit ici comporte une self d'injection de courant du type saturable montée en série avec un ensemble-parallèle formé de deux branches, soit une première branche B₁ contenant l'interrupteur de puissance, et une deuxième branche B₂ contenant le condensateur monté en série avec la bobine de chauffage par induction.

Le dispositif selon l'invention permet donc de faire varier la puissance de manière continue d'une valeur basse de 100 Watts environ à une valeur de 2,5 kilowatts environ quelle que soit la taille du récipient utilisé. Cet avantage est primordial dans le cas d'une utilisation domestique du générateur dans une plaque de cuisson par induction, où les basses puissances, souvent nécessaires pour le mijotage, sont obtenues sans cyclage.

Un autre avantage essentiel du générateur selon l'invention réside dans l'utilisation d'une self d'injection de courant saturable par construction ne nécessitant aucun dispositif supplémentaire pour atteindre la saturation et qui fonctionne automatiquement en saturation pendant la phase de résonnance du circuit oscillant. Outre la réduction de l'encombrement et du prix, une conséquence importante de l'utilisation d'une telle self saturable est l'obtention d'une auto-adaptabilité du générateur à la charge. En effet, contrairement aux dispositifs analogues de l'art antérieur, dans lesquels la puissance absorbée par le corps à chauffer diminue lorsque les dimensions de ce corps diminuent, le générateur selon l'invention permet d'obtenir une puissance de chauffage indépendante des dimensions du corps à chauffer pouvant varier dans une large gamme et dont la valeur est choisie uniquement par l'utilisateur.

Les caractéristiques et avantages du générateur selon l'invention ressortiront de la description qui suit, à titre d'exemple non limitatif, en référence aux figures annexées dans lesquelles :
- la figure 1 représente le schéma d'un exemple de réalisation du générateur selon l'invention où l'interrupteur de puissance utilisé est un transistor de puissance du type IGBT associée à une diode de puissance ;
- la figure 2 illustre un graphique montrant l'évolution de la puissance absorbée en fonction de la tension d'alimentation pour différents diamètres d en cm de l'ustensile contenant les aliments à chauffer dans le cas d'un générateur de l'Art antérieur comportant une self non saturable ;
- la figure 3 illustre l'évolution de la puissance absorbée en fonction de la tension d'alimentation pour différents diamètres d en cm de l'ustensile contenant les aliments à chauffer dans le cas d'un générateur selon l'invention et comportant une self saturable ;
- la figure 4 représente une variante de réalisation de l'invention dans laquelle l'interrupteur est un thyristor du type MOS CONTROLLED THYRISTOR (MCT) symétrique en tension ;
- la figure 5a représente une vue en perspective des pièces en forme de E en ferrite constituant le circuit magnétique de la self d'injection de courant ;
- la figure 5b représente une coupe verticale de la self d'injection de courant saturable utilisée dans le générateur selon l'invention ;
- la figure 5c représente une coupe horizontale de la self d'injection de courant saturable utilisée dans le générateur selon l'invention.
- la figure 6 illustre, d'une part, une alternance A du courant d'alimentation circulant dans un circuit oscillant constitué, entre autres, d'une self d'injection de courant non saturable ainsi que d'une bobine de chauffage par induction et, d'autre part, une alternance B du courant d'alimentation circulant dans un circuit du même type mais avec une self saturable selon l'invention ;
- la figure 7 illustre une enveloppe E de la tension d'alimentation et, à une échelle très agrandie, une partie de cette dite tension appliquée aux bornes de l'interrupteur de puissance dans le cas d'un circuit oscillant comprenant une self d'injection de courant non saturable ;
- la figure 8 est une représentation analogue à la figure 7, mais dans le cas d'un circuit oscillant comprenant une self d'injection de courant saturable selon l'invention.

Comme représenté à la figure 1, le générateur de courant ondulé 1 est destiné à être utilisé dans un appareil de chauffage par induction du type plaque chauffante et est alimenté par le secteur, ledit générateur comprend de manière connue en soi un pont redresseur 2 précédé d'un filtre anti-parasite 3 et suivi d'un filtre passe-bas 4 comprenant une bobine 5 et un condensateur 7. Une première borne de sortie 8 dudit pont redresseur 2 est reliée à une première borne de la bobine 5, la deuxième borne de la bobine 5 étant reliée à une borne commune à une self d'injection de courant 6 et au condensateur 7. La deuxième borne 9 de la self d'injection de courant 6 est reliée à une première borne de l'ensemble-parallèle constitué de deux branches B₁ et B₂. La deuxième borne 10 de cet ensemble-parallèle est reliée à la deuxième borne du condensateur 7 et à la deuxième borne de sortie 11 du pont redresseur 2. La branche B₁ comprend un interrupteur électronique 12, tandis que la branche B₂ comprend un condensateur 13 monté en série avec une bobine formant l'inducteur 14.

La bobine 5 et le condensateur 7 constituent le filtre passe-bas 4 qui permet d'éviter le retour vers le secteur de fronts raides de tensions pouvant apparaître dans le circuit oscillant.

Comme on le voit à la figure 2, le graphique représente la puissance absorbée en fonction de la tension d'alimentation dans un générateur de l'Art antérieur comme décrit ci-dessus. Ce graphique montre que lorsque la tension d'alimentation varie de 180 V à 260 V la puissance de chauffage induite ne dépasse pas 2 kilowatts lorsqu'on utilise des récipients ayant des diamètres allant de 95 mm à 165 mm.

Selon l'invention, la self d'injection de courant est une self saturable et est montée en série avec un ensemble-parallèle formé de deux branches soit une première branche B₁ contenant l'interrupteur référencé 12 sur la figure 1 et 21 sur la figure 4 et une deuxième branche B₂ contenant un condensateur 13 monté en série avec la bobine de chauffage par induction 14. Ladite self 6 comporte un circuit magnétique qui atteint automatiquement la saturation lorsque son bobinage est parcouru par un courant de valeur prédéterminée. Ce circuit magnétique comme le montrent les figures 5a et 5b comprend deux pièces identiques 16 en forme de E en ferrite reliées par leur barres latérales respectives 17 tandis que les noyaux centraux respectifs 18 sont séparés par un entrefer de 4 mm.

Selon un mode de réalisation préféré de l'invention, ladite self 6 est saturable par construction et comporte un bobinage de 46 spires formées de 60 brins de 0,2 mm de diamètre. Ladite self 6 se caractérise par le fait qu'elle comporte un circuit magnétique qui atteint automatiquement la saturation lorsque son bobinage est parcouru par un courant de valeur prédéterminée. L'interrupteur 12 de la branche B₁ comme cela est illustré à la figure 1 est un transistor de puissance du type IGBT monté en série avec une diode de puissance 19. La diode 19 permettant l'application d'une tension inverse aux bornes du transistor de puissance lorsque ce dernier est bloqué.

Un dispositif de commande CMD référencé 20 pilote la commutation à haute fréquence du transistor de puissance pendant la phase de résonnance du circuit oscillant, lorsque le courant dans la branche B₁ est nul. Ledit dispositif de commande 20 permet également d'éviter la surtension pouvant se développer aux bornes du transistor de puissance.

Ainsi grâce à l'invention, lorsque la self 6 est saturable, on obtient un générateur qui permet d'induire une puissance de chauffage qui varie sur une large gamme et dont la valeur ne dépend pas des dimensions du récipient à chauffer. Comme le montre la figure 3, la puissance absorbée, pour différentes tensions d'alimentation variant de 180 V à 270 V est supérieure à 2 kilowatts à l'exception du cas où le diamètre de l'ustensile de cuisine est de 95 mm et la tension d'alimentation est supérieure à 230 V.

Dans ce dernier cas, on observe une chute de la puissance absorbée qui est due au fait que l'on atteint la tension limite supportable par l'interrupteur, il s'ensuit alors une régulation automatique de la tension aux bornes de l'interrupteur évitant ainsi sa détérioration.

Selon un deuxième mode de réalisation illustré à la figure 4 dans laquelle les éléments identiques à ceux de la figure 1 portent les mêmes références, l'interrupteur commandé à haute fréquence est un thyristor 21 du type MOS CONTROLLED THYRISTOR (MCT) symétrique en tension. L'utilisation de ce type d'interrupteur permet de supprimer la diode de puissance 19 dans la branche B₁. Par ailleurs, ce mode de réalisation permet une amélioration notable du rendement et une réduction de l'encombrement. En effet, la chute de tension totale aux bornes de la branche B₁ selon la figure 1 lorsqu'elle contient le transistor de puissance du type IGBT 12 en série avec la diode de puissance 19 est de 6,1 V alors que dans le montage de la figure 4, dans lequel la branche B₁ contient uniquement le MOS CONTROLLED THYRISTOR 21, cette chute de tension n'est que de 1,6 V. Il en résulte un gain en puissance d'au moins 3,8.

Selon un mode de réalisation préférentiel obtenu par des essais réalisés par la Demanderesse, l'impédance de la self saturable 6 présente une valeur de 250 µH, la capacité du condensateur 13 présente une valeur 188 nF, l'impédance de l'inducteur 14 à vide présente une valeur de 66 µH et l'interrupteur de puissance est choisi de manière à ce que la tension de claquage ne dépasse pas 1200 V. Les essais ont été réalisés pour une valeur du courant de saturation de la self 6 de l'ordre de 17 ampères à une température ambiante.

Les essais de la figure 7 ont été réalisés pour une puissance de 1500 W à une fréquence de 29,6 Hz et les essais de la figure 8 ont été réalisés pour une puissance de 1500 W à une fréquence de 31,5 kHz.

Ces essais montrent selon les figures 6, 7 et 8 qu'en présence d'une self saturable selon l'invention, le courant d'alimentation (courbe B) ainsi que l'enveloppe E de la tension aux bornes de la branche B₁ (fig. 8) présentent un écrêtage contrairement aux courbes A et E (fig. 7) qu'elles sont sinusoïdales en absence de self saturable. Dans l'essai fourni sur la courbe E (fig. 8), la tension aux bornes de la branche B₁ est très inférieure à la tension de claquage de l'interrupteur de puissance en l'occurrence 1200 V, alors que dans l'essai fourni sur la courbe E (fig. 7), la tension aux bornes de la branche B₁ est sensiblement égale à la tension de claquage de l'interrupteur de puissance.

Le générateur selon l'invention permet donc d'obtenir un dispositif simple et peu coûteux qui fonctionne sur une large gamme de puissance et dont la puissance de chauffage ne dépend pas des dimensions du récipient contenant les aliments à chauffer.

Ce dispositif permet en outre d'améliorer notablement le coefficient d'utilisation du silicium pour les petites charges. Ceci permet à l'utilisateur d'obtenir une puissance désirée élevée quelle que soit la charge, avec un interrupteur économique. En outre, grâce à la réduction de surtension aux bornes de l'interrupteur 12,21, on peut maintenir une puissance élevée sur des faibles charges, malgré un mauvais couplage.

L'invention s'applique également à des générateurs de chauffage par induction destinés à être incorporés à des boîtiers d'appareils tels que par exemple des cuiseurs à vapeur, à riz, des friteuses. Elle s'applique également à des machines industrielles de chauffage par induction destinés au traitement de pièces métalliques.

En effet, grâce à la self saturable, on réalise un circuit électronique de faible encombrement et l'on obtient des puissances élevées convenables pour les friteuses, ainsi que des puissances régulées plus basses convenables pour les cuiseurs avec fonction de mijotage ou bien pour les cuiseurs à vapeur.

## Revendications

1. Générateur de courant ondulé destiné à être utilisé dans un appareil de chauffage par induction, comportant un circuit oscillant constitué d'une self d'injection de courant (6), d'un condensateur (13), d'une bobine de chauffage par induction (14) et d'un interrupteur de puissance commandé à haute fréquence (12,21), la self d'injection de courant (6) étant du type saturable **caractérisé en ce que** la self d'injection de courant (6) est montée en série avec un ensemble-parallèle formé de deux branches soit une première branche B₁ contenant l'interrupteur (12,21) et une deuxième branche B₂ contenant le condensateur (13) montée en série avec la bobine de chauffage par induction (14).

2. Générateur de courant ondulé selon la revendication 1,
**caractérisé en ce que** l'interrupteur (12) est un transistor de puissance du type IGBT associé à une diode de puissance (19).

3. Générateur de courant ondulé selon la revendication 1,
**caractérisé en ce que** l'interrupteur est du type MOS CONTROLLED THYRISTOR (MCT) (21) symétrique en tension.

4. Générateur de courant ondulé selon l'une quelconque des revendications précédentes,
**caractérisé en ce qu'**il comporte un dispositif (20) qui commande la commutation à haute fréquence de l'interrupteur de puissance (12,21) lorsque le courant dans la branche B₁ est nul.

5. Générateur de courant ondulé selon l'une quelconque des revendications précédentes,
**caractérisé en ce qu'**il comporte un pont redresseur (2) de tension précédé d'un filtre antiparasite (3) et suivi par un filtre passe-bas (4).

6. Générateur de courant ondulé selon l'une quelconque des revendications précédentes,
**caractérisé en ce que** le courant ondulé parcourant la self d'injection de courant (6) présente une valeur de saturation de l'ordre de 17 ampères.

7. Générateur de courant ondulé selon l'une quelconque des revendications précédentes,
**caractérisé en ce qu'**il est incorporé à des boîtiers d'appareils de cuisson tels que des cuiseurs à vapeur ou des friteuses.

8. Générateur de courant ondulé selon l'une quelconque des revendications précédentes,
**caractérisé en ce que** la self d'injection de courant (6) comporte un circuit magnétique adapté à être automatiquement saturable.

9. Générateur de courant ondulé selon la revendication 8,
**caractérisé en ce que** le circuit magnétique de la self d'injection de courant (6) atteint automatiquement la saturation pendant la phase de résonance du circuit oscillant.

## Patentansprüche

1. Wechselstromgenerator, der zur Verwendung in einer Induktionsheizvorrichtung bestimmt ist und einen Schwingkreis aufweist, der aus einer Strominjektionsreaktanz (6), einem Kondensator (13), einer Induktionsheizspule (14) und einem Leistungsschalter (12, 21) besteht, der mit Hochfrequenz gesteuert wird, wobei die Strominjektionsreaktanz (6) vom sättigbaren Typ ist, **dadurch gekennzeichnet, daß** die Strominjektionsreaktanz (6) in Reihe mit einer Paralleleinheit geschaltet ist, die aus zwei Zweigen gebildet ist, nämlich einem ersten Zweig B₁ mit dem Schalter (12, 21) und einem zweiten Zweig B₂ mit dem Kondensator (13), der in Reihe mit der Induktionsheizspule (14) geschaltet ist.

2. Wechselstromgenerator nach Anspruch 1,
**dadurch gekennzeichnet, daß** der Schalter (12) ein Leistungstransistor des Typs IGBT ist, der einer Leistungsdiode (19) zugeordnet ist.

3. Wechselstromgenerator nach Anspruch 1,
**dadurch gekennzeichnet, daß** der Schalter (21) vom Typ eines spannungssymmetrischen MOS-Controlled Thyristor (MCT) ist.

4. Wechselstromgenerator nach einem der vorhergehenden Ansprüche,
**dadurch gekennzeichnet, daß** er eine Einrichtung (20) aufweist, die die Hochfrequenzumschaltung des Leistungsschalters (12, 21) steuert, wenn der Strom in dem Zweig B₁ null ist.

5. Wechselstromgenerator nach einem der vorhergehenden Ansprüche,
**dadurch gekennzeichnet, daß** er eine Spannungsgleichrichterbrükke (2) aufweist, der ein Entstörfilter (3) vorausgeht und ein Tiefpaßfilter (4) folgt.

6. Wechselstromgenerator nach einem der vorhergehenden Ansprüche,
**dadurch gekennzeichnet, daß** der durch die Strominjektionsreaktanz (6) fließende Wechselstrom einen Sättigungswert in der Größenordnung von 17 Ampere aufweist.

7. Wechselstromgenerator nach einem der vorhergehenden Ansprüche,
**dadurch gekennzeichnet, daß** er in Gehäuse von Geräten wie Dampfkochtöpfe, Reiskocher und Friteusen aufgenommen ist.

8. Wechselstromgenerator nach einem der vorhergehenden Ansprüche,
**dadurch gekennzeichnet, daß** die Strominjektionsreaktanz (6) einen Magnetkreis aufweist, der automatisch sättigbar ist.

9. Wechselstromgenerator nach einem der vorhergehenden Ansprüche,
**dadurch gekennzeichnet, daß** der Magnetkreis der Strominjektionsreaktanz (6) während der Resonanzphase des Schwingkreises automatisch die Sättigung erreicht.

## Claims

1. Ripple current generator designed to be used in an induction heating appliance, having a resonant circuit consisting of a current-injection inductor (6), a capacitor (13), an induction heating coil (14) and a high-frequency controlled power switch (12, 21), the current-injection inductor (6) being of the saturable type, characterised in that the current-injection inductor (6) is mounted in series with a parallel assembly formed by two branches, that is to say a first branch B₁ containing the switch (12, 21) and a second branch B₂ containing the capacitor (13) mounted in series with the induction heating coil (14).

2. Ripple current generator according to Claim 1,
characterised in that the switch (12) is a power transistor of the IGBT type associated with a power diode (19).

3. Ripple current generator according to Claim 1,
characterised in that the switch is of the voltage-symmetrical MOS CONTROLLED THYRISTOR (MCT) type (21).

4. Ripple current generator according to any one of the preceding claims, characterised in that it includes a device (20) which controls the high-frequency switching of the power switch (12, 21) when the current in the branch B₁ is zero.

5. Ripple current generator according to any one of the preceding claims, characterised in that it includes a voltage rectifier bridge (2) preceded by an interference filter (3) and followed by a low-pass filter (4).

6. Ripple current generator according to any one of the preceding claims, characterised in that the ripple current passing through the current-injection inductor (6) has a saturation value of around 17 amperes.

7. Ripple current generator according to any one of the preceding claims, characterised in that it is incorporated in casings of cooking appliances such as steamers or deep fryers.

8. Ripple current generator according to any one of the preceding claims, characterised in that the current-injection inductor (6) has a magnetic circuit adapted to be automatically saturable.

9. Ripple current generator according to Claim 8,
characterised in that the magnetic circuit of the current-injection inductor (6) automatically reaches saturation during the resonance phase of the resonant circuit.
